# EUROPÄISCHE PATENTSCHRIFT

(11) **EP 0 281 996 B1**
(45) Veröffentlichungstag und Bekanntmachung des Hinweises auf die Patenterteilung: **11.11.1992**
(21) Anmeldenummer: 88103597.6
(22) Anmeldetag: 08.03.1988
(51) Int. Cl.: H01R 4/38

(54) **Schraubklemme für elektrische Leiter**
Electrical connector with clamping screw
Douille de contact à vis

(30) Priorität: 11.03.1987 DE 3707780
(43) Veröffentlichungstag der Anmeldung: 14.09.1988
(73) Patentinhaber: Firma Georg Schlegel, D-88525 Dürmentingen (DE)
(72) Erfinder: Rudolf, Dolpp, D-7937 Reulingendorf (DE)
(74) Vertreter: Patentanwälte Eisele, Otten & Roth

(56) Entgegenhaltungen:
- EP-A- 0 082 285
- DE-A- 1 790 153
- DE-A- 1 805 804
- DE-B- 1 091 168
- DE-B- 1 906 371
- FR-A- 2 117 363
- FR-A- 2 302 604

## Beschreibung

Die Erfindung betrifft eine Schraubklemme für elektrische Leiter mit einem aus Blech gefalteten hülsenförmigen Klemmkörper, dessen dem Schraubgewinde gegenüberliegende Wand von zwei aufeinander liegenden Abwinkelungen der Seitenwände gebildet wird.

Aus der DE-OS 18 05 804 der Anmelderin ist eine Schraubklemme ähnlicher Art bekannt, bei der jedoch die Schrauben die beiden aufeinander liegenden Abwinkelungen durchsetzen. Diese Bauart wurde jahrelang erfolgreich gefertigt; in der Schrift ist jedoch schon darauf hingewiesen, daß die Kostruktion insbesondere bei kleinen Schraubklemmen ihre Grenzen hat, wenn es darauf ankommt, den Klemmkörper möglichst schmal zu machen, was beispielsweise bei der Anwendung als Schaltanlagen-Reihenklemme von größter Bedeutung ist. Wenn nämlich der Abstand der beiden Seitenwände des Klemmkörpers nahezu bis auf den Durchmesser der Schraube verringert wird, was an sich möglich ist, dann reicht die Breite der inneren Abwinkelung für die Gewindebohrung nicht mehr aus, so daß nur noch das Gewinde in der äußeren Abwinkelung die Schraube wirksam trägt.

Andererseits ist es bekannt, mit Schraubklemmen der einleitend bezeichneten Art, wie sie beispielsweise in der DE-OS 17 90 153 oder in dem DE-GM 18 76 079 beschrieben sind, schmale Klemmkörper herzustellen. Um ein ausreichend langes und tragfähiges Gewinde zu schaffen, wird der vor dem Faltvorgang mittlere Teil des Ausgangswerkstücks mit Durchzügen versehen, welche dann ein Innengewinde erhalten. Zum gleichen Zweck sind auch andere Formen von Gewindehälsen, beispielsweise nach DE-AS 10 91 168 bekannt. Damit wurden zwar ausreichend tragfähige Gewinde erreicht, unbefriedigend blieb jedoch die Verbindung der Schenkel- bzw. Seitenwände des Klemmkörpers an der dem Schraubgewinde gegenüberliegenden Seite. Aus den genannten Schriften sind Faltkonstruktionen bekannt, die nicht nur einen außerordentlich komplizierten Fertigungsablauf bedingen, sondern auch einen erhöhten Werkstoffverbrauch, da die Zuschnitte von der Rechteckform abweichen und quer abstehende oder T-förmige Lappen haben.

Man ist daher in der Folgezeit auf gezogene Klemmkörper übergegangen, wenn es auf eine möglichst geringe Breite ankam. Solche Klemmkörper werden durch Ablängen eines in mehreren Verfahrensstufen genau profilierten Rohres hergestellt. Die Kosten solcher Profilrohre sind jedoch sehr hoch und an ihren Enden fallen herstellungsbedingt beträchtliche Abfallstücke an.

Der Erfindung liegt die Aufgabe zugrunde, eine preiswerte Schraubklemme der einleitend bezeichneten Art zu schaffen, d. h. insbesondere Werkstoff zu sparen und das Herstellungsverfahren zu vereinfachen, wobei jedoch Berstsicherheit des Klemmkörpers auch bei extremem Anziehen der Klemmschraube gewährleistet sein muß.

Diese Aufgabe wird erfindungsgemäß dadurch gelöst, daß die eine Abwinkelung eine Stützzunge aufweist welche in ein Fenster der anderen Abwinkelung eingreift. Bei Schraubklemmen mit wenigstens zwei Klemmschrauben wird vorgeschlagen, daß je eine aus einer Stützzunge und einem Fenster bestehende Abwinkelungs-Verbindung in Verlängerung der Schraubenachsen angeordnet ist.

Dieser Vorschlag macht es möglich, einen extrem schmalen Klemmkörper statt aus gezogenem Profilrohr aus wesentlich kostengünstigerem Bandmaterial herzustellen.

Der Zuschnitt des Klemmkörpers ist rechteckig, so daß bei Verarbeitung von bandförmigem Ausgangswerkstoff prinzipiell kein Verschnitt anfällt. Das Ausstanzen der Fenster und das teilweise Freistanzen der Zungen an den Abwinkelungen bietet keinerlei Schwierigkeiten, so wenig wie das Eindrücken der Zungen in die Fenster, womit nach dem Falten der Klemmkörper die beiden aufeinanderliegenden Abwinkelungen gegen Auseinanderziehen quer zur Schraubenachse gesichert werden.

Eine bevorzugte Ausführungsform der vorgeschlagenen Schraubklemme besteht darin, daß das Fenster an der inneren und die Stützzunge an der äußeren Abwinkelung angebracht ist, daß die Stützzunge vom Längsrand der äußeren Abwinkelung wegweist und mit ihrem Ende an der dem Längsrand der inneren Abwinkelung benachbarten Leibung des Fensters anliegt. Vorteilhafterweise kann die Stützzunge in diesem Fall von außen in das Fenster der inneren Abwinkelung hineingedrückt werden. Obwohl auch andere Umrißformen in Betracht zu ziehen sind, wird vorgeschlagen, daß das Fenster und die Zunge ineinander passende rechteckige Umrisse haben, vorzugsweise mit einer größeren Seitenlänge in Längsrichtung der Abwinkelung.

Versuche haben gezeigt, daß beim Anziehen der Klemmschraube bzw. der Klemmschrauben bis zum Abreißen der Schraubenköpfe die Stützzungen der auf sie wirkenden Druckbeanspruchung Stand halten und auch nicht etwa von dem durch die Leibung des Fensters gebildeten Widerlager abgleiten. Ein weiterer Vorteil der Erfindung besteht noch darin, daß die anzuschließenden, vorzugsweise kupfernen Leitungsdrähte oder Litzen durch die Fensterkanten besser gegen Herausziehen festgehalten werden. Die Fensterkanten erfüllen eine ähnliche Aufgabe wie die Querriffelung am Boden bekannter Klemmkörper.

Andererseits besteht nachgewiesenermaßen nicht die Gefahr, daß der unter Verformung in das Fenster hineingedrückte Leiterdraht die Stützzunge herauslöst.

Ein Ausführungsbeispiel der Erfindung wird nachfolgend anhand der Zeichnung erläutert. Im einzelnen zeigt
- Fig. 1: einen Teilquerschnitt eines Klemmkörpers,
- Fig. 2: die Seitenansicht und
- Fig. 3: einen Längsschnitt III-III des Klemmkörpers nach Fig. 1.

Der gezeigte querschnittlich rechteckige Klemmkörper besteht aus einer Deckwand (1), zwei Seitenwänden (2 3) und einem aus zwei aufeinanderliegenden Abwinkelungen (4, 5) der Seitenwände gebildeten Boden. Die Deckwand (1) weist drei Durchzüge (6) auf, deren Ränder nach oben überstehen und die jeweils mit einem Innengewinde (7) versehen sind. In die beiden äußeren Gewinde werden Klemmschrauben (8) eingeschraubt, von denen eine strichpunktiert angedeutet und wie an sich bekannt mit einem Drahtschutzbügel (9) versehen ist.

In die innere Abwinkelung (4) sind in Verlängerung der Klemmschrauben (8) zwei rechteckige Fenster (19) eingestanzt. Die äußere Abwinkelung (5) hat zwei rechteckige Stützzungen (11), die unter den Fenstern (10) liegen, an drei Seiten freigeschnitten und derart zur Ebene der Abwinkelungen geneigt hochgebogen sind, daß ihre vom Längsrand der Abwinkelung (5) abgewandten Ränder an den Rändern der Fenster anliegen, die parallel zum Längsrand der Abwinkelung (4) verlaufen und diesem benachbart sind.

Beim Festklemmen eines Anschlußdrahtes mit Hilfe einer Klemmschraube (8) entsteht zwar eine Druckkraft zwischen der Deckwand (1) und den Abwinkelungen (4, 5). Diese wirkt sich jedoch in der Weise aus, daß die Abwinkelungen sich im Sinne einer Auseinanderspreizung der Seitenwände parallel voneinander abschieben wollen. Diese Belastung wird durch die hochgebogenen Stützzungen (11) voll aufgenommen.

## Patentansprüche

1. Schraubklemme für elektrische Leiter mit einem aus Blech gefalteten hülsenförmigen Klemmkörper, dessen dem Schraubgewinde gegenüberliegende Wand von zwei aufeinanderliegenden Abwinkelungen der Seitenwände gebildet wird, dadurch gekennzeichnet, daß die eine Abwinkelung (5) eine Stützzunge (11) aufweist, welche in ein Fenster (10) der anderen Abwinkelung (4) eingreift.

2. Schraubklemme nach Anspruch 1 mit zwei Klemmschrauben, dadurch gekennzeichnet, daß je eine aus einer Stützzunge (11) und einem Fenster (10) bestehende Abwinkelungs-Verbindung in Verlängerung der Schraubenachsen angeordnet ist.

3. Schraubklemme nach Anspruch 1, dadurch gekennzeichnet, daß das Fenster (10) an der inneren Abwinkelung (4) und die Stützzunge (11) an der äußeren Abwinkelung (5) angebracht ist, daß die Stützzunge (11) vom Längsrand der äußeren Abwinkelung (5) wegweist und mit ihrem Ende an der dem Längsrand der inneren Abwinkelung (4) benachbarten Leibung des Fensters (10) anliegt.

4. Schraubklemme nach Anspruch 1, dadurch gekennzeichnet, daß das Fenster (10) und die Zunge (11) ineinanderpassende rechteckige Umrisse haben, vorzugsweise mit einer größeren Seitenlänge in Längsrichtung der Abwinkelungen.

## Claims

1. Screw clamp for electric conductors with a sleeve-shaped clamping body folded from sheet metal, the wall of which, situated opposite the screw thread, is formed from two superimposed bends of the side walls, characterized in that one bend (5) has a supporting tongue (11) which engages into a window (10) of the other bend (4).

2. Screw clamp according to claim 1 with two clamping screws, characterized in that respectively one bend connection formed of a supporting tongue (11) and a window (10) is mounted in the extension of the screw axes.

3. Screw clamp according to claim 1, characterized in that the window (10) is provided on the inner bend (4) and the supporting tongue (11) is provided on the outer bend (5), in that the supporting tongue (11) points away from the longitudinal edge of the outer bend (5) and applies with its end on the inner face of the window (10) adjacent to the longitudinal edge of the inner bend (4).

4. Screw clamp according to claim 1, characterized in that the window (10) and the tongue (11) have mutually engaging rectangular outlines, preferably with a greater side length in the longitudinal direction of the bends.

## Revendications

1. Douille à vis pour conducteurs électriques avec un corps en tôle pliée en forme de manchon, dont la paroi en regard du filetage est constituée par deux parties repliées et superposées des parois latérales,
caractérisée en ce que l'une des parties repliées (5) comporte une languette d'appui (11) qui pénètre dans une ouverture (10) de l'autre partie repliée (4).

2. Douille à vis selon la revendication 1, pourvue de deux vis de serrage,
caractérisée en ce que chaque liaison à parties repliées, avec languette d'appui (11) et ouverture (10), est agencée dans le prolongement des axes de vis.

3. Douille à vis selon la revendication 1,
caractérisée en ce que l'ouverture (10) est pratiquée dans la partie repliée intérieure (4) et la languette d'appui (11) est prévue sur la partie repliée extérieure (5), en ce que la languette d'appui (11) s'écarte du bord longitudinal de la partie repliée extérieure (5) et se trouve par son extrémité près du bord de l'ouverture (10) voisin du bord longitudinal de la partie repliée intérieure (4).

4. Douille à vis selon la revendication 1,
caractérisée en ce que l'ouverture (10) et la languette (11) présentent des contours rectangulaires coopérants, de préférence avec un grand côté dans la direction longitudinale desdites parties repliées.
